# EUROPÄISCHE PATENTSCHRIFT

(11) **EP 1 247 057 B1**
(45) Veröffentlichungstag und Bekanntmachung des Hinweises auf die Patenterteilung: **10.03.2004**
(21) Anmeldenummer: 00985143.7
(22) Anmeldetag: 06.12.2000
(51) Int. Cl.: F41A 21/30, F41A 21/32

(54) **HALTERUNG ZUR BEFESTIGUNG EINES SCHALLDÄMPFERS AM LAUF EINER HANDFEUERWAFFE**
MOUNTING DEVICE FOR FASTENING A SILENCER TO THE BARREL OF A PORTABLE FIREARM
FIXATION DESTINEE AU MONTAGE D'UN SILENCIEUX SUR LE CANON D'UNE ARME A FEU DE POING

(30) Priorität: 14.01.2000 DE 10001374
(43) Veröffentlichungstag der Anmeldung: 09.10.2002
(73) Patentinhaber: Heckler & Koch GmbH, 78727 Oberndorf/Neckar (DE)
(72) Erfinder: FLUHR, Norbert, 78727 Oberndorf (DE)
(74) Vertreter: von Samson-Himmelstjerna, Friedrich R., Dipl.-Phys.
(86) Internationale Anmeldenummer: PCT/EP2000/012305
(87) Internationale Veröffentlichungsnummer: WO 2001/051873

(56) Entgegenhaltungen:
- EP-A- 0 579 306
- DE-C- 316 274
- DE-C- 19 935 929
- FR-A- 1 142 032
- US-A- 1 354 416

## Beschreibung

Die Erfindung betrifft eine Halterung zur Befestigung eines Schalldämpfers am Lauf einer Handfeuerwaffe, mit
- einem im wesentlichen rohrartigen Schalldämpfer,
- einem am hinteren Ende des Schalldämpfers angebrachten Montagesockel, und
- einer an den Montagesockel angepaßten Laufmündung, auf der der Montagesockel befestigbar ist.

Eine solche Halterung ist in der deutschen Patentanmeldung 199 35 929 beschrieben. Außerdem beschreibt diese Druckschrift weitere Merkmale die für ein besseres Verständnis des Anmeldungsgegenstandes von Bedeutung sein können.

Als Stand der Technik wird ferner die DE 42 31 183 Cl, die US 1 354 416 und insbesondere die DE 316 274 benannt, gegen die der Anspruch 1 abgegrenzt ist.

Bei dieser Halterung weist die Außenoberfläche der Laufmündung eine Ringnut auf. Der Montagesockel weist einen querbeweglichen Riegel auf. Wenn der Montagesockel auf die Laufmündung aufgeschoben wird, rastet der Riegel in die Ringnut ein und hält den Schalldämpfer fest. Der Schalldämpfer und sein Montagesockel sind nach der Anbringung auf der Laufmündung auf dieser verdrehbar.

Die Halterung kann aber auch anders ausgebildet sein, wobei die Anpassung der Laufmündung nicht erst zum Zweck des Aufsetzens eines Schalldämpfers vorgenommen sein muß, sondern bereits von vorneherein vorliegen kann. Der Montagesockel kann dabei etwa bajonettartig den Kornfuß umgreifen. In diesem Fall sitzt der Montagesockel und damit der Schalldämpfer unverdrehbar auf der Laufmündung. Ein solcher Schalldämpfer wird beispielsweise von Unique hergestellt.

Im einfachsten Fall weist die Halterung eine Gewindeverbindung auf, mit einem Vatergewinde am vorderen Ende der Laufmündung und einem Muttergewinde im Montagesockel. Auch in diesem Fall ist der Montagesockel (wenn er fest auf die Laufmündung aufgeschraubt ist) und damit der Schalldämpfer gegenüber der Laufmündung unverdrehbar. Ein solcher Schalldämpfer wird von Parker & Hale hergestellt.

Es ist bekannt, daß die Anbringung eines Schalldämpfers an einer Handfeuerwaffe deren Treffpunktlage verändert. Zunächst wird das Schwingungsverhalten des Laufes verändert, und außerdem weisen die Längsachsen von Lauf und Schalldämpfer jeweils eine individuelle Rundlaufabweichung auf. Auch die Rundlaufabweichung des Schalldämpfers in Bezug auf die Flugbahn eines Geschosses beeinflußt diese.

Aufgabe der Erfindung ist es, bei einer Schalldämpferhalterung die Abweichung der Treffpunktlage zu verringern oder aufzuheben. Insbesondere soll immer eine optimale Treffpunktlage erzielbar sein, auch wenn der Schalldämpfer von der Waffe abgenommen und wieder ohne besondere Sorgfalt aufgesetzt wird.

Diese Aufgabe wird erfindungsgemäß durch den Gegenstand nach Anspruch 1 gelöst.

Versuche mit der eingangs genannten Schalldämpferhalterung, die ja auf der Laufmündung verdrehbar ist, haben überraschenderweise ergeben, daß die Treffpunktabweichung durch Verdrehen minimierbar ist. Es gibt also für jeden Schalldämpfer und jede zugehörige Waffe einen individuellen, optimalen Drehwinkel in der relativen Drehwinkellage von Schalldämpfer und Laufmündung, in der die Treffpunktabweichung besonders gering ist. Vermutlich gleichen das veränderte Schwingungsverhalten und die Rundlaufabweichung einander in dieser optimierten Winkellage zumindest weitgehend aus.

Bei einer bevorzugten Ausführungsform wird zunächst der Schalldämpfer mit Montagesockel auf das Rohr aufgesetzt und unter Drehung bis zur Rastung auf das Rohr aufgeschoben. Dann wird der Schalldämpfer oder der diesen tragende Teil des Montagesockels, der drehbar an dem gegenüber der Laufmündung unverdrehbar befestigten Teil angebracht ist, leicht fixiert.

Nun wird die Waffe eingeschossen, wobei in unterschiedlichen Drehlagen des Schalldämpfers die Treffpunktlage und hieraus die optimale Treffpunktlage ermittelt wird. In einer Einschießvorrichtung ist dieser Einschießvorgang einfach durchzuführen. Hieraus wird auch verständlich, warum der Schalldämpfer im wesentlichen rohrförmig sein sollte, denn ein zur Seelenachse stark asymmetrischer Schalldämpfer würde in den verschiedenen Drehlagen die Waffe ungleichmäßig belasten und würde deshalb zu einer zusätzlichen Beeinträchtigung des Schießverhaltens der Waffe führen.

Ist die optimale Treffpunktlage ermittelt, dann wird der Schalldämpfer bzw. der den Schalldämpfer tragende Teil des Montagesockels am unverdrehbaren Teil so festgelegt, daß er auch in hartem Gebrauch nicht mehr verdreht werden kann. Der Schalldämpfer und die Waffe sind nun aneinander angepaßt.

Voraussetzung ist dabei, daß sich Waffe und Schalldämpfer nach dem Einschießen eindeutig zuordnen lassen, etwa durch übereinstimmende Numerierung. Soweit die Waffe und der Schalldämpfer an einen Einzelkunden abgegeben werden, ergibt sich diese Zuordnung zwangsläufig. Das Einschießen kann, wie auch das Einschießen der Waffe selbst, etwa nach größeren Reparaturen o. dgl., ohne weiteres wiederholt werden.

So gelingt es der Erfindung, die Treffpunktlagen mit und ohne Schalldämpfer aneinander anzugleichen, ohne daß etwa eine höhere Präzision bei der Herstellung des Schalldämpfers erforderlich wäre.

Die eingangs genannte, an sich verdrehbare Schalldämpferhalterung wird bevorzugt so weitergebildet, daß der am Schalldämpfer befestigte Teil des Montagesockels eine Hülse verdrehbar aufnimmt, die mit einer vorzugsweise axialen Nut-Feder-Verbindung auf der Laufmündung nach dem Aufschieben auf diese unverdrehbar festsitzt (Anspruch 2).

Somit bildet die Hülse den unverdrehbaren Teil des Montagesockels, gegenüber dem der den Schalldämpfer tragende Teil verdreht und festgestellt werden kann.

Als besonders einfache Nut-Feder-Verbindung weist die Hülse einen sich asymmetrisch nach hinten erstreckenden Vorsprung auf, der in eine Längsnut an der Laufmündung eingreifen kann (Anspruch 3). Durch entprechendes Abschrägen der Seitenkanten des Vorsprungs und der Längsnut und durch Abrunden der Ecken wird ein besonders einfaches Aufschieben der Hülse auf die Laufmündung gewährleistet.

Der den Schalldämpfer tragende Teil des Montagesockels dichtet bevorzugt gegenüber der Laufmündung ab und ist seinerseits verdrehbar an dieser befestigt (Anspruch 4 Festlegbarkeit gegenüber Teil (7)). Dieser Teil des Montagesockels entspricht somit weitgehend dem Montagesockel der eingangs genannten Halterung. Die obengenannte Hülse nimmt somit beim Schuß keine Kräfte auf. Deshalb kann die Hülse den Lauf auch mit Spiel umgeben. Wenn sie festgeklemmt und dabei leicht verformt wird, drückt sie damit nicht gegen den Lauf und führt somit auch nicht zu einem neuen Schwingungsknoten. Außerdem kann die Innenoberfläche der Hülse mit geringer Oberflächengüte und damit kostengünstig hergestellt werden.

Der Ringraum, der zwischen der Innenoberfläche der Hülse und der Außenoberfläche der Laufmündung gebildet ist, schließt dabei an die Abdichtungsstelle zwischen dem den Schalldämpfer tragenden Teil des Montagesockels und der Laufmündung an und dient bei Auftreten einer Leckage als Entspannungsraum.

Nach einer bevorzugten Ausgestaltung der Erfindung sitzt in dem den Schalldämpfer tragenden Teil des Montagesockels eine radiale Klemmschraube, deren Ende in eine Ringnut eingreift, die in der Außenoberfläche der Hülse gebildet ist (Anspruch 5). Die Klemmschraube kann dabei gehärtet und die Hülse aus verhältnismäßig weichem Material, wie etwa Aluminium, gebildet sein, so daß sich die Klemmschraube beim Festziehen ein wenig in die Hülse "hineinfrißt".

Die Klemmschraube ist vorteilhafterweise als Innensechskantschraube ausgebildet, da auf eine solche Schraube ein besonders hohes Festzieh- und Löse-Drehmoment aufbringbar ist. Die Klemmschraube kann, wenn der Schalldämpfer eingeschossen ist, mittels eines Körner- oder Meißelschlages fixiert werden, so daß sie sich nicht von selbst, etwa beim Schießen, lockert. Hierzu ist es zweckmäßig, die Klemmschraube als Madenschraube auszubilden.

Die Erfindung wird nun anhand eines Ausführungsbeispiels noch näher erläutert. In der hierzu angefügten, schematischen Zeichnung deren einzige Figur einen Längsschnitt durch den Mündungsbereiches eines Laufes mit aufgesetztem Montagesockel.

In der Zeichnung ist der Mündungsbereich eines Laufes 9 im schematischen Längsschnitt gezeigt; die Schußrichtung ("vorne") weist nach links. Über den Lauf 9 ist von vorne her ein Schalldämpferträger 7 aufgeschoben, auf dem das Außenrohr eines Schalldämpfers (nicht gezeigt) aufgeschraubt ist. Der Schalldämpferträger 7 umgreift die Mündung des Laufes 9 an dessen vorderem Ende dichtend. Von hinten her ist eine Muffe 1 auf ein Außen-Feingewinde 14 fest aufgeschraubt und gegebenenfalls dort fixiert. Ein Querschieber 5 ist in der Muffe 1 angeordnet und wird von einer Druckfeder 3 radial nach außen gedrückt. Der Querschieber 5 umgreift den Lauf 9 und wird von der Feder 3 in eine Ringnut 12 gedrückt, die in der Außenoberfläche des Laufes 9 ausgebildet ist. Dabei gelangt die abgeschrägte Vorderfläche des Querschiebers 5 in innigen Eingriff mit der vorderen Seitenkante der Ringnut 12 und gewährleistet den festen Sitz des Schalldämpferträgers 7 auf dem Lauf 9.

Die bisher beschriebene Anordnung entspricht im wesentlichen der Schalldämpferhalterung der eingangs genannten, deutschen Patentanmeldung 199 35 929. Der Schalldämpferträger 7 ist zusammen mit dem Schalldämpfer, der Muffe 1 und dem Querschieber 5 auf dem Lauf 9 verdrehbar angebracht.

Im Inneren des Schalldämpferträgers 7 und koaxial zu diesem ist eine zylindrische Hülse 6 angeordnet, die auf ihrer hinteren Stirnseite einen axialen Vorsprung 8 aufweist. Dieser greift passend in eine Längsnut 2 ein, die in einen Ringwulst auf der Außenseite des Laufes 9 eingebracht ist.

In der gezeigten Lage, also bei aufgeschobenem und festgerastetem Schalldämpferträger 7, ist die Hülse 6 unverdrehbar auf dem Lauf 9 befestigt, weil der Vorsprung 8 in die Nut 2 eingreift und so die Drehung der Hülse 6 verhindert.

In der Wandung des Schalldämpferträgers 7 ist ein durchgehendes Muttergewinde ausgebildet, in das eine Innensechskant-Madenschraube 10 eingeschraubt ist. Diese Schraube 10 weist eine kegelige Spitze auf, die in eine Ringnut 13 in der Außenobefläche der Hülse 6 eingreift. Dabei weist die Ringnut 13 denselben Querschnitt wie die Kegelspitze der Schraube 10 auf, ist aber gegenüber dieser geringfügig nach hinten versetzt, so daß die eingedrehte Schraube 10 die Hülse 6 nach vorne drückt, so daß die Hülse 6 mit kräftigem Reibschluß an einer Innenschulter des Schalldämpferträgers 7 aufsitzt. Gleichzeitig wird die Schraube 10 in Querrichtung belastet, so daß auch in ihrem Gewinde ein kräftiger Reibschluß auftritt, der sie sichert. Zusätzlich kann die Schraube 10 durch einen Körnerschlag verstemmt werden.

Zum Einschießen wird der Schalldämpferträger 7 auf den Lauf 9 aufgerastet. Die Schraube 10 ist gelockert. Nun werden mehrere Schüsse bei jeweils unterschiedlichem Drehwinkel des Schalldämpferträgers 7 relativ zum Lauf 9 abgegeben. Bei der Drehwinkeleinstellung, die das beste Trefferergebnis liefert, werden weitere Schüsse mit nur jeweils geringfügig verändertem Drehwinkel abgegeben, bis eine befriedigende Treffpunktlage erreicht ist.

Nun wird die Schraube 10 festgezogen, und nach einem letzten Probeschuß festgekörnt.

Wenn der Schalldämpfer zusammen mit dem Schalldämpferträger 7 abgenommen und wieder aufgesetzt wird, hat er wieder die genaue Drehwinkeljustierung wie nach dem Einschießen.

## Patentansprüche

1. Halterung zur Befestigung eines Schalldämpfers am Lauf (9) einer Handfeuerwaffe, mit
- einem im wesentlichen rohrartigen Schalldämpfer,
- einem am hinteren Ende des Schalldämpfers angebrachten Montagesockel (7), und
- einer an den Montagesockel (7) angepaßten Laufmündung (9), auf der der Montagesockel (7) befestigbar ist, und
- die Laufmündung (9) eine unrunde Ausbildung (2) aufweist, **dadurch gekennzeichnet, daß**
- am Montagesockel (7) ein gegenüber diesem verdrehbares Komplementärteil (6) mit einer zur unrunden Ausbildung (2) komplementären Gegenausbildung (8) vorgesehen ist,.so daß das Komplementärteil (6) nur in einer vorgegebenen Drehwinkellage auf der Laufmündung (9) befestigbar ist,
- der Schalldämpfer zusammen mit dem Montagesockel (7) bezüglich des Komplementärteils (6) verdrehbar angebracht ist, und
- eine Feststelleinrichtung (10) vorgesehen ist, die den Schalldämpfer mit dem Montagesockel (7) am Komplementärteil (6) in einer gewählten Drehwinkellage unverdrehbar festlegt.

2. Halterung nach Anspruch 1, **dadurch gekennzeichnet, daß** das Komplementärteil als Hülse (6) ausgebildet ist, die verdrehbar im Montagesockel (7) sitzt und auf der Laufmündung (9) mit einer Nut-Feder-Verbindung (2, 8) nach dem Aufschieben unverdrehbar festsitzt.

3. Halterung nach Anspruch 2, **dadurch gekennzeichnet, daß** die Hülse (6) einen asymmetrisch nach hinten weisenden Vorsprung (8) aufweist, der in eine Längsnut (2) in der Laufmündung (9) eingreift.

4. Halterung nach einem der Ansprüche 2 oder 3, **dadurch gekennzeichnet, daß** der am Schalldämpfer befestigte Teil (7) des Montagesockels (7) gegenüber der Laufmündung (9) abdichtet und an dieser verdrehbar befestigt ist, und daß die Hülse (6) die Laufmündung (9) mit Spiel umgibt und gegenüber dem am Schalldämpfer befestigten Teil (7) festlegbar ist.

5. Halterung nach Anspruch 4, **dadurch gekennzeichnet, daß** in das am Schalldämpfer befestigte Teil (7) eine radiale Klemmschraube (10) eingeschraubt ist, die in eine Ringnut (13) eingreift, die in den Außenumfang der Hülse (6) eingebracht ist.

## Claims

1. Mounting device for fastening a silencer to the barrel (9) of a portable firearm, having
- an essentially tubular silencer,
- a mounting base (7) provided at the rear end of the silencer, and
- a barrel opening (9) adapted to the mounting base (7), on which barrel opening (9) the mounting base (7) can be fastened, and
- the barrel opening (9) has a non-circular shape (2), **characterized in that**
- a complementary part (6) which can be twisted relative to the mounting base (7) and which has a counter-shape (8) that is complementary to the non-circular shape (2) is provided on the mounting base (7), so that the complementary part (6) can be fastened onto the barrel opening (9) only at a predefined angle of rotation,
- the silencer, together with the mounting base (7), is fitted such that it can be twisted with respect to the complementary part (6), and
- a locking device (10) is provided, which fixes the silencer with the mounting base (7) on the complementary part (6) at a selected angle of rotation, in a manner such that it cannot be twisted.

2. Mounting device according to Claim 1, **characterized in that** the complementary part is designed as a sleeve (6) which sits in the mounting base (7) in a manner such that it can be twisted and, after it has been slipped on, is tightly fitted on the barrel opening (9) by means of a groove and spring connection (2, 8) in a manner such that it cannot be twisted.

3. Mounting device according to Claim 2, **characterized in that** the sleeve (6) has a projection (8) that points rearwards in an asymmetric fashion, which projection (8) engages in a longitudinal groove (2) in the barrel opening (9).

4. Mounting device according to either of Claims 2 and 3, **characterized in that** the part (7) of the mounting base (7) that is fastened to the silencer provides a sealing function with respect to the barrel opening (9) and is fastened to the latter in a manner such that it can be twisted, and **in that** the sleeve (6) surrounds the barrel opening (9) with play and can be fixed with respect to the part (7) that is fastened to the silencer.

5. Mounting device according to Claim 4, **characterized in that** a radial attachment screw (10) is screwed into the part (7) that is fastened to the silencer, which attachment screw (10) engages in an annular groove (13) that is made in the outer circumference of the sleeve (6).

## Revendications

1. Fixation destinée au montage d'un silencieux sur le canon (9) d'une arme à feu de poing, avec
- un silencieux sensiblement en forme de tube,
- un socle de montage (7) disposé sur l'extrémité arrière du silencieux, et
- une bouche de canon (9) adaptée au socle de montage (7), sur laquelle le socle de montage (7) peut être fixé,
- la bouche de canon (9) présentant une forme (2) ovale, **caractérisée en ce que**
- sur le socle de montage (7) est prévue une partie complémentaire (6) pouvant tourner par rapport au socle avec une contre-réalisation (8) complémentaire par rapport à la réalisation (2) ovale, de sorte que la partie complémentaire (6) peut être fixée seulement dans une position d'angle de rotation prédéfinie sur la bouche de canon (9),
- le silencieux est disposé de façon à pouvoir tourner conjointement avec le socle de montage (7) par rapport à la partie complémentaire (6), et
- il est prévu un système de blocage (10) qui fixe le silencieux avec le socle de montage (7) sur la partie complémentaire (6) de façon non rotative dans une position d'angle de rotation choisie.

2. Fixation selon la revendication 1, **caractérisée en ce que** la partie complémentaire est conçue comme une douille (6) qui est logée de façon rotative dans le socle de montage (7) et est bloquée de façon non rotative sur la bouche de canon (9) avec un assemblage à rainure et languette (2,8) après le coulissement

3. Fixation selon la revendication 2, **caractérisée en ce que** la douille (6) présente une saillie (8) dirigée vers l'arrière de façon asymétrique, qui s'engage dans une rainure longitudinale (2) dans la bouche du canon (9).

4. Fixation selon l'une quelconque des revendications 2 ou 3, **caractérisée en ce que** la partie (7), fixée sur le silencieux, du socle de montage (7) est rendue étanche par rapport à la bouche du canon (9) et est fixée de façon rotative sur celle-ci, et **en ce que** la douille (6) entoure la bouche de canon (9) avec du jeu et peut être fixée par rapport à la partie (7) fixée sur le silencieux.

5. Fixation selon la revendication 4, **caractérisée en ce que** dans la partie (7) fixée sur le silencieux est vissée une vis de blocage (10) radiale, laquelle s'engage dans une rainure annulaire (13) qui est introduite dans le pourtour extérieur de la douille (6).
